# FASCICULE DE BREVET EUROPEEN

(11) **EP 1 962 320 B1**
(45) Date de publication et mention de la délivrance du brevet: **16.11.2011**
(21) Numéro de dépôt: 07360005.8
(22) Date de dépôt: 22.02.2007
(51) Int. Cl.: H01H 71/02, H01H 71/08

(54) **Appareil électrique modulaire en blocs**
Elektrisches Gerät in Blockmodulbauweise
Modular electric appliance in blocks

(43) Date de publication de la demande: 27.08.2008
(73) Titulaire: Hager-Electro SAS, 67210 Obernai (FR)
(72) Inventeur: Thomas Christian, F- 78240 Chambourcy (FR); Deckert Denis, F- 67190 Mutzig (FR)
(74) Mandataire: Littolff, Denis

(56) Documents cités:
- EP-A- 1 432 001
- EP-A- 1 447 829
- EP-A- 1 701 369

## Description

La présente invention concerne un appareil électrique modulaire du type assurant une fonction différentielle et/ou de disjonction, formé d'un boîtier prévu pour être fixé à un rail par des moyens d'accrochage situés sur sa semelle et destiné à être accolé à d'autres appareils modulaires auxquels il peut être connecté par tout moyen.

Il existe précisément plusieurs moyens de connexion (câble isolé, bus de raccordement, barre ou peigne de pontage) desdits appareils aux circuits qu'ils équipent. Par ailleurs, selon leur fonction, ces appareils peuvent être déclinés en de nombreuses versions (disjoncteur mono ou bipolaire, bloc différentiel, disjoncteur différentiel,...) le nombre de versions étant encore augmenté par le fait que, selon les habitudes de câblage, il existe des dispositifs à neutre à droite ou à neutre à gauche. Cette dernière caractéristique a une incidence sur le montage de l'appareil sur un rail, et donc sur la disposition du ou des loquets sur la semelle. Ainsi, par exemple pour un disjoncteur bipolaire, il existe de nombreuses variantes donnant lieu à des boîtiers différents selon que le disjoncteur est à neutre à gauche, à neutre droite, avec des moyens de connexion à vis, à lame ressort, avec un mode de pontage haut ou bas se reflétant sur la disposition des loquets sur la semelle, etc. Il en est de même pour tous les types d'appareil.

Dans les modes d'industrialisation actuels, chaque version ou presque dispose de son propre boîtier, ce qui s'avère économiquement très pénalisant. L'idée à la base de la présente invention est par conséquent de diviser le boîtier en des modules ou blocs distincts, associables, pouvant réaliser des fonctions complexes mono ou multipolaires par assemblage d'éléments choisis parmi une bibliothèque de modules ou blocs existants.

Une dimension fonctionnelle a déjà été décrite dans EP 1 447 829, mais elle ne permet pas d'accoler l'appareil à des appareils équivalents non divisés, et elle n'autorise que deux options de connexion.

L'appareil électrique modulaire de l'invention, par conséquent configurable au gré des besoins de l'utilisateur ou du marché, se caractérise à titre principal en ce qu'il se compose de :
- n, n ≥ 1 bloc(s) central(ux) réalisant une ou plusieurs fonctions, de dimensions standards uniques à l'exception de la largeur égale à n x p, n ≥ 1, dont les faces perpendiculaires aux côtés d'accolement comportent 0,1 ou 2 bornes électriques respectivement conduisant à(aux) et provenant du(des) circuit(s) assurant la(les) fonction(s) de chaque bloc central, lesdites bornes étant localisées à des endroits standards dans la largeur p différents selon qu'il y en a une ou deux ;
- deux blocs d'extrémités de largeur n x p, n ≥ 1 fixés au(x) bloc(s) central(ux) et choisis parmi une gamme de blocs d'extrémités prédéterminée en vue de compléter le boîtier de l'appareil pour permettre son intégration et sa connexion.

Le bloc central est celui qui réalise la ou les fonction(s) électrique(s) voulue(s) pour l'appareil. Lorsqu'il présente des bornes électrique par exemple de raccordement à des moyens de connexion, celles-ci sont donc toujours localisées au même endroit, afin de permettre la connexion électrique des blocs d'extrémité. La possibilité de choix des blocs d'extrémité autorise tous les types de connexion classiquement utilisées lors du câblage des armoires électriques.

La largeur des blocs centraux et des blocs d'extrémité n'est pas nécessairement identique. Ainsi, il est possible de mettre n blocs centraux de largeur p avec un unique bloc d'extrémité de largeur n x p d'un côté, et plusieurs blocs d'extrémité de l'autre côté. La fonction desdits blocs d'extrémité peut par ailleurs très bien être différente d'un côté à l'autre du ou des blocs centraux.

Conformément aux techniques actuellement utilisées pour le raccordement de ces appareils, la gamme des blocs d'extrémité peut comporter :
- un bloc de largeur égale au bloc central comprenant au moins un connecteur à cage et vis ou au moins un connecteur à lame ressort, lesdits connecteurs étant disposés dans leurs blocs d'extrémité de manière à réaliser une connexion électrique avec la ou les bornes dépassant du bloc central par fixation de l'un à l'autre ;
- un capot de largeur égale à n x p, n ≥ 1 comprenant au moins un évidement prévu pour loger une ou plusieurs languettes de barres de pontage non connectées ;
- un capot de largeur égale à n x p, n ≥ 1 sans évidement.

Les blocs d'extrémité sont choisis en fonction de critères variés allant du confort de connexion au calibrage voulu pour l'appareil. Au-delà de 20 ampères, il n'est en effet plus possible d'utiliser les dispositifs de connexion rapide à lame ressort dans la configuration qu'elles ont actuellement. Dans certains cas, des connexions internes peuvent être effectuées, et un simple capot est utilisé pour les recouvrir.

Selon une possibilité, le boîtier peut comporter une semelle distincte du bloc central et des blocs d'extrémité qui reposent sur elles, ladite semelle étant de largeur égale à n x p, n ≥ 1.

Ces semelles ou embases permettent le cas échéant de finaliser l'assemblage du disjoncteur et de choisir le type de loquet ainsi que la démontabilité correspondant à un mode de pontage haut ou bas.

Comme pour ce qui concerne les blocs précités, la semelle peut être de largeur variable, évidemment toujours multiple de p, largeur modulaire standard. Les autres blocs n'ont pas non plus nécessairement la même largeur.

Les différences de largeur possibles pour les blocs centraux, blocs d'extrémité et semelles conduisent à une souplesse de configuration inégalée, le concepteur pouvant puiser dans une "bibliothèque" d'éléments de base. L'incidence économique résultant de l'utilisation de blocs standards est évidemment très favorable.

Dans l'hypothèse où deux bornes dépassent du bloc central, ce qui correspond à un bloc central bipolaire, celui-ci est prévu en deux versions respectivement un neutre à droite et un neutre à gauche.

Ces deux versions correspondent à la réalité de certains marchés, reflétant une pratique ancienne, et ont une incidence sur le mode de pontage / connexion réalisé par le haut ou par le bas selon le cas.

De même, selon l'invention, il existe deux versions de blocs de connexion à cage et vis mono et bipolaires, pour les câblages respectivement en neutre à droite et en neutre à gauche.

On a mentionné auparavant l'importance de l'endroit d'où dépassent les bornes de connexion des blocs centraux. Il s'agit de pouvoir assurer que, quel que soit le choix de bloc d'extrémité à moyens de raccordement effectué par l'utilisateur, la connexion avec le bloc central puisse se faire immédiatement.

Dans le cas des blocs de connexion à lame ressort permettant un enfichage respectivement d'un conducteur ou d'une languette de barre de pontage, ils sont électriquement raccordés au bloc central entre une portion de la lame ressort et une paroi d'une cage dans laquelle ladite lame est placée.

Selon une possibilité, une application de l'invention peut être faite à un groupement d'une fonction différentielle et de n disjoncteurs : un bloc différentiel est associé d'un premier côté à un bloc de connexion pour l'alimentation du groupement, n blocs centraux disjoncteurs accolés les uns aux autres et au bloc central différentiel sont associés à n blocs de connexion situés du même premier côté pour les connexions de sortie, les bornes dépassant desdits blocs centraux de l'autre côté étant connectées sur chaque niveau standard par soudage de deux barres, un capot et une semelle uniques (n+1) modulaires étant fixés au groupement, le capot recouvrant les barres soudées aux bornes.

Selon une autre application possible, l'appareil électrique de l'invention peut être utilisé comme disjoncteur différentiel bimodulaire, ce qui signifie qu'un bloc central disjoncteur est associé à un bloc de connexion pour l'alimentation du disjoncteur différentiel, un bloc central différentiel accolé au bloc central disjoncteur est associé à un bloc de connexion situé du côté opposé pour les connexions de sortie, les bornes dépassant de l'autre côté du bloc central disjoncteur étant connectées par soudage au tore magnétique du bloc central différentiel, un capot sans évidement associé au bloc central différentiel recouvrant cette liaison, un capot avec évidement étant fixé au bloc central disjoncteur et une semelle bimodulaire (n=2) étant fixée à l'ensemble.

Il est également configurable en n blocs centraux disjoncteurs accolés, chacun étant associé respectivement à un bloc de connexion pour son alimentation et à un 1 bloc de connexion situé du côté opposé pour les connexions de sortie, une semelle n-modulaire étant fixée auxdits blocs.

Pour illustrer l'immense variété des possibilités, le cas précédent, si le nombre de disjoncteurs est égal à 3, peut être incrémenté en bloc différentiel trois phases et neutre, en ajoutant un bloc central différentiel aux trois blocs centraux disjoncteurs.

L'invention va à présent être décrite plus en détails, en référence aux figures annexées, pour lesquelles :
- la figure 1 représente, en perspective, les différents blocs formant un appareil modulaire selon l'invention, et ledit appareil tel qu'assemblé ;
- la figure 2 illustre différents blocs de connexion possibles ;
- la figure 3 représente l'invention appliquée à un bloc compact à fonction différentielle et comprenant plusieurs disjoncteurs ; et
- la figure 4 montre une application à un disjoncteur différentiel.

En référence à la figure 1, l'appareil modulaire (1) en l'occurrence un disjoncteur phase neutre avec neutre à gauche est constitué par un bloc central (2) contenant le circuit disjoncteur proprement dit, dont dépassent des bornes (3, 3' ; 4, 4') sur deux niveaux différents. Les bornes (3, 3') assurent la continuité du circuit neutre, alors que les bornes (4, 4') sont liées au circuit de disjonction de la phase. Ces bornes (3, 3' ; 4, 4') assurent la connexion électrique avec les blocs d'extrémité (5, 6). Le bloc (5) comporte des connecteurs traditionnels à vis, alors que le bloc d'extrémité (6) présente, sur les deux niveaux requis, des connecteurs à connexion rapide à lames ressort.

L'appareil (1) est complété par une semelle (7), dotée d'un loquet de connexion situé de telle sorte que la connexion par exemple par pontage puisse être effectuée par le haut.

Lorsque le bloc central (2), les blocs d'extrémité (5) et (6) et la semelle (7) sont assemblés, l'appareil apparaissant sur la partie droite de la figure 1 a une largeur unimodulaire standard. Il peut donc être accolé à d'autres appareils du même type, réalisés ou non en différents blocs comme c'est le cas de l'invention, et y être connecté par tout moyens y compris des peignes de pontage à longrine et languettes de connexion rigides présentant une distance entre axes égale au pas unimodulaire p.

La figure 2 montre le mode de connexion borne / bloc dans les différents blocs d'extrémité pouvant être utilisés avec les appareils de l'invention. Sont représentés de haut en bas : un bloc à cage et vis (5), un bloc de connexion rapide à lame ressort pour bus ou barre de pontage (8) et un bloc (6) de connexion rapide de conducteurs isolés. Dans les trois cas, le bloc central (2) est schématisé par un rectangle hachuré. Une borne (3) dépassant dudit bloc central (2) s'insère dans les blocs d'extrémité (5, 6, 9) de manière à rendre possible la connexion entre les conducteurs de raccordement (10, 11) et le circuit disposé à l'intérieur du bloc central (2). Dans l'hypothèse du bloc d'extrémité (5) à cage et vis, la borne (3) est disposée au contact de la paroi inférieure de la cage (12). Lorsque la vis (13) est serrée, l'élément de serrage (14) qu'elle entraîne s'applique contre l'extrémité du conducteur (10), le plaquant contre la borne (3). La connexion est alors effectuée.

Dans l'hypothèse placée au-dessous, une languette (11) du bus ou peigne de pontage est insérée entre la lame ressort (15) et la borne (3). Ladite lame ressort (15) a déjà été sollicitée par l'insertion de la borne (3) dans le bloc d'extrémité (9). Comme dans l'hypothèse précédente, la borne (3) est au contact de la paroi inférieure de la cage (12). La lame ressort (15) est fixée à la paroi supérieure de ladite cage (12).

Dans la troisième configuration, la borne (3) est dans la même position relativement à la lame ressort (16) et à la cage (12). Dans le mode de réalisation choisi, le conducteur (10) est inséré entre la paroi supérieure de la cage (12) et une extrémité libre de la lame ressort (16).

La figure 3 montre un appareil selon l'invention, non plus de largeur unimodulaire, comme dans l'exemple de la figure 1, mais comprenant plusieurs éléments de différentes largeurs, toujours multiple de p, Il s'agit d'un bloc compact constitué d'une fonction différentielle associée à plusieurs disjoncteurs. Dans cette hypothèse, le bloc central différentiel (20), qui n'a pas une largeur unimodulaire mais en l'espèce bimodulaire, est associé à des blocs centraux disjoncteurs (2), en l'espèce au nombre de cinq. Le bloc central (20) diffère de celui qui a été décrit en détails auparavant puisque plus large. Il comprend aussi des bornes électriques (3), qui sont plus espacées l'une de l'autre, mais respectent la règle du positionnement standard par rapport à la largeur modulaire p, de telle manière que l'on puisse y associer le cas échéant deux blocs d'extrémité de connexion différents. Dans ce cas, un unique bloc d'extrémité (21) est utilisé. Ce bloc (21) ne sert nullement à la connexion, mais a simplement une fonction de capotage. En effet, les bornes (4) de phase sont en l'espèce toutes reliées par une barre conductrice soudée aux bornes. Il en va de même pour les bornes (3) de neutre, qui sont reliées à l'aide d'une barre (22') qui leur est soudée. De l'autre côté, les blocs centraux disjoncteurs (2) sont munis de blocs d'extrémité (6) à lame ressort. Il s'agit là des connexions de sortie, comme cela est symbolisé par la flèche blanche apparaissant au bas de l'ensemble tel qu'assemblé (partie droite de la figure).

L'alimentation est effectuée en amont du bloc central différentiel (20), et est constituée d'un bloc d'extrémité (23) ayant une largeur double des blocs (6) de sortie.

La figure 4 montre un disjoncteur différentiel deux modules, neutre à droite, nécessitant l'utilisation d'autres blocs encore, que ce soit en position centrale ou en position d'extrémité. Ainsi, l'alimentation se fait via un bloc d'extrémité (5') à cage et vis mais à neutre à droite, contrairement à celui qui apparaît en figure 1. Le bloc central (2) est également différent de ceux qui ont été utilisés jusqu'alors, puisqu'il est spécifiquement prévu pour les configurations à neutre à droite. En sortie, le bloc d'extrémité est un capot (21'), du même type que celui qui apparaît en figure 3, mais de largeur unimodulaire standard. Ce capot (21') recouvre les bornes (3, 4), lesquelles sont en position inversée par rapport à ce qui apparaît dans les figures précédentes puisqu'il s'agit d'une configuration à neutre à droite. Les bornes respectivement de phase (4) et de neutre (3) sont reliées, à l'aide de conducteurs soudés (23, 24) au tore du bloc central différentiel (20') accolé, bloc qui est différent de celui qui apparaît en figure 3 car il est cette fois de largeur unimodulaire standard. Les conducteurs soudés (23, 24) coexistent avec des bornes de sortie du bloc central (20') (non représentées), d'où le choix d'un bloc d'extrémité (6) à connexion rapide. Il s'agit de la sortie du circuit, matérialisée par une flèche obéissant à la même formalisation que dans la figure précédente.

L'autre bloc d'extrémité est un capot (25), mais pourvu d'un évidement permettant notamment aux dents d'éventuels peignes de pontage d'être logées. Il s'agit en effet du côté par lequel se fait l'alimentation, laquelle peut être effectuée via des peignes de pontage classiques, c'est-à-dire comportant des languettes espacées d'un pas p. Or, ce pas p correspond à la largeur unimodulaire, d'où la nécessité de prévoir des logements pour insérer des languettes de peigne de pontage éventuellement non utilisées.

Les différents exemples ci-dessus montrent la diversité des différents blocs que l'on peut utiliser dans de nombreuses applications possibles. Ces exemples ne couvrent pas, loin s'en faut, toutes les variantes de blocs centraux et de blocs d'extrémité qui peuvent être utilisés dans le cadre de l'invention. Cette dernière permet d'associer des blocs centraux réalisant toute fonction, et ayant toute largeur, à condition qu'elle soit un multiple de p, avec des blocs d'extrémité également de fonction et de largeur différentes, au gré de la conception d'appareils électriques mono ou multifonctions à mettre sur le marché.

## Revendications

1. Appareil électrique modulaire (1) du type assurant une fonction différentielle et/ou de disjonction, formé d'un boîtier prévu pour être fixé par des moyens d'accrochage situés sur sa semelle à un rail et destiné à être accolé à d'autres appareils modulaires auxquels il peut être connecté par tout moyen y compris au moins une barre de pontage à longrine et languettes de connexion rigides de distance entre axes égale à un pas p, **caractérisé en ce que** le boîtier dudit appareil se compose de :
- n, n ≥ 1 bloc(s) central(ux) (2, 20, 20') réalisant ladite ou lesdites fonctions, de dimensions standards uniques à l'exception de la largeur égale à n x p, n ≥ 1, dont les faces perpendiculaires aux côtés d'accolement comportent 0, 1 ou 2 bornes électriques respectivement conduisant à(aux) et provenant du(des) circuit(s) assurant la(les) fonction(s) de chaque bloc central, lesdites bornes étant localisées à des endroits standards dans la largeur p différents selon qu'il y en a une ou deux ;
- deux blocs d'extrémités de largeur n x p, n ≥ 1 fixés au(x) bloc(s) central(ux) et choisis parmi une gamme de blocs d'extrémités (5, 5', 6, 9, 21, 21', 25) prédéterminée en vue de compléter le boîtier de l'appareil pour permettre son intégration et sa connexion.

2. Appareil électrique modulaire (1) selon la revendication précédente **caractérisé en ce que** la gamme des blocs d'extrémités comporte :
- un bloc (5, 5', 6, 9) de largeur égale au bloc central comprenant au moins un connecteur à cage (12) et vis (13) ou au moins un connecteur à lame ressort (15, 16), lesdits connecteurs étant disposés dans leurs blocs d'extrémité (5, 5', 6, 9) de manière à réaliser une connexion électrique avec la ou les bornes (3, 3' ; 4, 4') dépassant du bloc central (2, 20, 20') par fixation de l'un à l'autre ;
- un capot (25) de largeur égale à n x p, n ≥ 1 comprenant au moins un évidement prévu pour loger une ou plusieurs languettes de barres de pontage non connectées ;
- un capot (21, 21') de largeur égale à n x p, n ≥ 1 sans évidement.

3. Appareil électrique modulaire (1) selon la revendication précédente, **caractérisé en ce que** le boîtier (2, 20, 20') comporte une semelle (7) distincte du bloc central (2, 20, 20') et des blocs d'extrémité (5, 5', 6, 9, 21, 21', 25) qui reposent sur elles, ladite semelle (7) étant de largeur égale à n x p, n ≥ 1.

4. Appareil électrique modulaire (1) selon la revendication précédente, **caractérisé en ce que** le bloc central (2, 20') dont dépassent de chaque côté deux bornes (3, 3' ; 4, 4'), correspondant à un bloc central bipolaire (2, 20'), est prévu en deux versions respectivement à neutre à droite et à neutre à gauche.

5. Appareil électrique modulaire (1) selon la revendication précédente, **caractérisé en ce qu'**il existe deux versions de blocs (5) de connexion à cage (12) et vis (13) mono et bipolaires, pour les câblages respectivement en neutre à droite et en neutre à gauche.

6. Appareil électrique modulaire (1) selon l'une quelconque des revendications précédentes, **caractérisé en ce que** les blocs (6, 9) de connexion à lame ressort (16, 15) permettant un enfichage respectivement d'un conducteur (10) et d'une lamelle (11) de barre de pontage sont électriquement raccordés au bloc central (2, 20, 20') par enfichage de chaque borne (3, 3' ; 4, 4') dépassant dudit bloc central (2, 20, 20') entre une portion de la lame ressort (15, 16) et une paroi d'une cage (12) dans laquelle ladite lame (3, 3' ; 4, 4') est placée.

7. Application de l'appareil électrique (1) selon les revendications précédentes à un groupement d'une fonction différentielle et de n disjoncteurs, **caractérisée en ce qu'**un bloc central différentiel (20) est associé d'un premier côté à un bloc de connexion (23) pour l'alimentation du groupement, n blocs centraux (2) disjoncteurs accolés les uns aux autres et au bloc central différentiel (20) sont associés à n blocs de connexion (6) situés du même premier côté pour les connexions de sortie, les bornes (3, 4) dépassant desdits blocs centraux de l'autre côté étant connectées sur chaque niveau standard par soudage de deux barres (22, 22'), un capot (21) et une semelle (7) uniques (n+1) modulaires étant fixés au groupement, le capot (21) recouvrant les barres (22, 22') soudées aux bornes (3, 4).

8. Application de l'appareil électrique (1) selon les revendications 1 à 5 à un disjoncteur différentiel bimodulaire (n=2), **caractérisée en ce qu'**un bloc central disjoncteur (2) est associé à un bloc (5') de connexion pour l'alimentation du disjoncteur différentiel, un bloc central différentiel (20') accolé au bloc central disjoncteur (2) est associé à un bloc (6) de connexion situé du côté opposé pour les connexions de sorte, les bornes (3, 4) dépassant de l'autre côté du bloc central disjoncteur (2) étant connectées par soudage au tore magnétique du bloc central différentiel, un capot (21') sans évidement associé au bloc central différentiel recouvrant cette liaison, un capot (25) avec évidement étant fixé au bloc central disjoncteur et une semelle (7) bimodulaire (n=2) étant fixée à l'ensemble.

9. Application de l'appareil électrique (1) selon les revendications 1 à 5 à un disjoncteur n phases (n = 2 ou 3) et neutre, **caractérisée en ce que** n blocs centraux disjoncteur (2) sont accolés, chacun étant associé respectivement à un bloc de connexion (5, 6, 9) pour son alimentation et à un 1 bloc de connexion (5, 6, 9) situé du côté opposé pour les connexions de sortie, une semelle (7) n-modulaire étant fixée auxdits blocs (2).

10. Application de l'appareil électrique (1) selon la revendication précédente à un bloc différentiel trois phases et neutre, **caractérisée en ce qu'**un bloc central différentiel (20') est accolé à trois blocs centraux disjoncteurs (2).

## Claims

1. A modular electric apparatus (1) of the type ensuring a differential and/or circuit-breaking function, formed of a case provided to be fastened by suspension means located on the base plate thereof to a rail and intended to be attached to other modular apparatuses to which it can be connected by any means including at least one bridging bar having a stringer and rigid connecting tabs at a center-to-center distance of one pitch p, **characterized in that** the case of said apparatus consists of:
- n, n ≥ 1, center block(s) (2, 20, 20') performing said function(s), having standard dimensions, which are unique except for the width of n x p, n ≥ 1, with the faces of said blocks, which are perpendicular to the sides of attachment, comprising 0, 1, or 2 electrical terminals, respectively leading to and from one or more circuits ensuring the function(s) of each center block, said terminals being located at standard locations in the width p, which are different depending on whether there are one or two of them;
- two end blocks having a width n x p, n ≥ 1, fastened to the center block(s) and chosen from a predetermined range of end blocks (5, 5', 6, 9, 21, 21', 25) so as to complete the case of the apparatus in order to allow for integration and connection thereof.

2. The modular electric apparatus (1) according to the preceding claim, **characterized in that** the range of end blocks comprises:
- a block (5, 5', 6, 9) having a width equal to the center block including at least one connector having a cage (12) and a screw (13) or at least one spring leaf connector (15, 16), said connectors being arranged in their end blocks (5, 5', 6, 9) so as to establish an electrical connection with the terminal(s) (3, 3'; 4, 4') protruding from the center block (2, 20, 20') by being fastened to one another;
- a cover (25) having a width of n x p, n ≥ 1, including at least one recess provided for accommodating one or several unconnected bridging bar tabs;
- a cover (21, 21') having a width of n x p, n ≥ 1 without any recess.

3. The modular electric apparatus (1) according to the preceding claim, **characterized in that** the case (2, 20, 20') comprises a base plate (7) separate from the center block (2, 20, 20') and end blocks (5, 5', 6, 9, 21, 21', 25) lying thereon, said base plate (7) having a width of n x p, n ≥ 1.

4. The modular electric apparatus (1) according to the preceding claim, **characterized in that** the center block (2, 20'), from which two terminals (3, 3'; 4, 4') are protruding on either side, corresponding to a bipolar center block (2, 20'), is provided in two versions respectively with a right-hand neutral and a left-hand neutral.

5. The modular electric apparatus (1) according to the preceding claim, **characterized in that** there are two versions of connecting blocks (5) with a cage (12) and a screw (13), monopolar and bipolar, for cabling respectively with right-hand neutral and left-hand neutral.

6. The modular electric apparatus (1) according to any of the preceding claims, **characterized in that** the connecting blocks (6; 9) having a spring leaf (16, 15), which allow for respectively one conductor (10) and one pin (11) of a bridging bar to be plugged in, are electrically connected to the center block (2, 20, 20') **in that** each terminal (3, 3'; 4, 4') protruding from said center block (2, 20, 20') is plugged in between a portion of the spring leaf (15, 16) and a wall of a cage (12) in which said leaf (3, 3'; 4, 4') is placed.

7. Application of the modular electric apparatus (1) according to the preceding claims to an array of a differential function and n circuit breakers, **characterized in that** a differential center block (20) is associated on a first side with a connecting block (23) for supply of the array, n circuit-breaking center blocks (2) attached to each other and to the differential center block (20) are associated with n connecting blocks (6) located on the same first side for output connections, the terminals (3, 4) protruding from said center blocks on either side being connected at each standard level by welding of two bars (22, 22'), a cover (21) and a base plate (7), which are modular and unique (n+1), being fastened to the array, with the cover (21) covering the bars (22, 22') welded to the terminals (3, 4).

8. The application of the electric apparatus (1) according to claims 1 to 5 to a bimodular differential circuit-breaker (n = 2), **characterized in that** a circuit-breaking center block (2) is associated with a connecting block (5') for supply of the differential circuit-breaker, a differential center block (20') attached to the circuit-breaking center block (2) is associated with a connecting block (6) located on the opposite side for output connections, the terminals (3, 4) protruding from the other side of the circuit-breaking center block (2) being connected by welding to the magnetic core of the differential center block, a cover (21') without any recess associated with the differential center block covering this link, a cover (25) with a recess being fastened to the circuit-breaking center block, and a bimodular (n = 2) base plate (7) being fastened to the assembly.

9. The application of the electric apparatus (1) according to claims 1 to 5 to a circuit-breaker having n phases (n = 2 or 3) and a neutral, **characterized in that** n circuit-breaking center blocks (2) are attached, each being associated respectively with a connecting block (5, 6, 9) for supply thereof and one connecting block (5, 6, 9) located on the opposite side for output connections, an n-modular base plate (7) being fastened to said blocks (2).

10. The application of the electric apparatus (1) according to the preceding claim to a differential block having three phases and one neutral, **characterized in that** one differential center block (20') is associated with three circuit-breaking center blocks (2).

## Patentansprüche

1. Modulares elektrisches Gerät (1) von der Art, die eine Differentialschütz- und/oder Ausschalterfunktion sicherstellt, bestehend aus einem Gehäuse, das dazu vorgesehen ist, um durch Aufhängemittel, die sich an seiner Grundplatte befinden, an einer Schiene befestigt zu werden, und das dazu gedacht ist, an andere modulare Geräte angefügt zu werden, an die es durch beliebige Mittel, zu denen mindestens ein Verbindungssteg mit Längsträger und unbiegsamen Flachsteckern, die einen Mittenabstand gleich einem Schritt p aufweisen, gehört, anschließbar ist, **dadurch gekennzeichnet, dass** das Gehäuse des Geräts besteht aus:
- n, wobei n ≥ 1, mittleren Blöcken (2, 20, 20'), welche die Funktion(en) ausführen, mit Standardabmessungen, die mit Ausnahme der Breite, die gleich n x p ist, wobei n ≥ 1, einzigartig sind, deren Seitenflächen, die zu den Anfügungsseiten rechtwinklig sind, 0, 1 oder 2 elektrische Anschlussklemmen umfassen, die jeweils zu und von der oder den Schaltungen führen, welche die Funktion(en) jedes mittleren Blocks sicherstellen, wobei sich die Anschlussklemmen an standardmäßigen Stellen in der Breite p befinden, die je nachdem, ob es eine oder zwei davon gibt, unterschiedlich sind;
- zwei Endblöcken der Breite n x p, wobei n ≥ 1, die an dem mittleren Block bzw. den mittleren Blöcken befestigt sind und aus einer vorherbestimmten Reihe von Endblöcken (5, 5', 6, 9, 21, 21', 25) ausgewählt werden, um das Gehäuse des Geräts zu vervollständigen, damit es integriert und angeschlossen werden kann.

2. Modulares elektrisches Gerät (1) gemäß dem vorhergehenden Anspruch, **dadurch gekennzeichnet, dass** die Reihe von Endblöcken Folgendes umfasst:
- einen Block (5, 5', 6, 9) mit einer Breite, die gleich dem mittleren Block ist, der mindestens ein Verbindungsstück mit Käfig (12) und Schraube (13) oder mindestens ein Verbindungsstück mit Federblatt (15, 16) umfasst, wobei die Verbindungsstücke in ihren Endblöcken (5, 5', 6, 9) angeordnet sind, um mit der oder den Anschlussklemme(n) (3, 3'; 4, 4'), die aus dem mittleren Block (2, 20, 20') vorsteht bzw. vorstehen, durch Befestigung miteinander eine elektrische Verbindung herzustellen;
- eine Abdeckung (25), die eine Breite aufweist, die gleich n x p ist, wobei n ≥ 1, und mindestens eine Ausnehmung umfasst, die bereitgestellt wird, um einen oder mehrere nicht angeschlossene Überbrückungssteg-Flachstecker aufzunehmen;
- eine Abdeckung (21, 21'), die eine Breite aufweist, die gleich n x p ist, wobei n ≥ 1, und die keine Ausnehmung aufweist.

3. Modulares elektrisches Gerät (1) gemäß dem vorhergehenden Anspruch, **dadurch gekennzeichnet, dass** das Gehäuse (2, 20, 20') eine Grundplatte (7), die von dem mittleren Block (2, 20, 20') getrennt ist, und Endblöcke (5, 5', 6, 9, 21, 21', 25), die darauf liegen, umfasst, wobei die Grundplatte (7) eine Breite aufweist, die gleich n x p ist, wobei n ≥ 1.

4. Modulares elektrisches Gerät (1) gemäß dem vorhergehenden Anspruch, **dadurch gekennzeichnet, dass** der mittlere Block (2, 20'), von dem auf beiden Seiten zwei Anschlussklemmen (3, 3'; 4, 4') vorstehen, die einem zweipoligen mittleren Block (2, 20') entsprechen, in zwei Ausführungen bereitgestellt wird, jeweils mit einem rechtsseitigen Nullleiter und einem linksseitigen Nullleiter.

5. Modulares elektrisches Gerät (1) gemäß dem vorhergehenden Anspruch, **dadurch gekennzeichnet, dass** es zwei Ausführungen der Anschlussblöcke (5) mit Käfig (12) und Schraube (13) gibt, nämlich einpolig und zweipolig, jeweils für Verkabelungen mit rechtsseitigem Nullleiter und mit linksseitigem Nullleiter.

6. Modulares elektrisches Gerät (1) gemäß einem der vorhergehenden Ansprüche, **dadurch gekennzeichnet, dass** die Anschlussblöcke (6; 9) mit Federblatt (16, 15), die ein Einstecken jeweils eines Leiters (10) und eines Blattes (11) eines Verbindungsstegs ermöglichen, durch das Einstecken einer jeden Anschlussklemme (3, 3'; 4, 4'), die aus dem mittleren Block (2, 20, 20') vorsteht, zwischen einem Abschnitt des Federblatts (15, 16) und einer Wand eines Käfigs (12), in dem das Blatt (3, 3'; 4, 4') angeordnet ist, elektrisch mit dem mittleren Block (2, 20, 20') verbunden sind.

7. Anwendung des modularen elektrischen Geräts (1) gemäß einem der vorhergehenden Ansprüche auf eine Gruppe aus einer Differentialfunktion und n Ausschaltern, **dadurch gekennzeichnet, dass** ein mittlerer Differentialblock (20) auf einer ersten Seite mit einem Anschlussblock (23) verknüpft ist, um die Gruppe zu versorgen, n mittlere Ausschalterblöcke (2), die aneinander und an den mittleren Differentialblock (20) angefügt sind, mit n Anschlussblöcken (6), die sich auf der gleichen ersten Seite befinden, für die Ausgangsanschlüsse verknüpft sind, wobei die Anschlussklemmen (3, 4), die von den mittleren Blöcken auf beiden Seiten vorstehen, auf jedem Standardniveau durch Verschweißen von zwei Stegen (22, 22') angeschlossen sind, wobei eine Abdeckung (21) und eine Grundplatte (7), die einzigartig (n+1) und modular sind, an der Gruppe befestigt sind, wobei die Abdeckung (21) die Stege (22, 22') bedeckt, die an die Anschlussklemmen (3, 4) angeschweißt sind.

8. Anwendung des modularen elektrischen Geräts (1) gemäß einem der Ansprüche 1 bis 5 auf einen bimodularen Differential-Ausschalter (n = 2), **dadurch gekennzeichnet, dass** ein mittlerer Ausschalterblock (2) mit einem Anschlussblock (5') verknüpft ist, um den Differential-Ausschalter zu versorgen, ein mittlerer Differentialblock (20'), der mit dem mittleren Ausschalterblock (2) verknüpft ist, mit einem Anschlussblock (6), der sich auf der gegenüberliegenden Seite befindet, für die Ausgangsanschlüsse verknüpft ist, wobei die Anschlussklemmen (3, 4), die von der anderen Seite des mittleren Ausschalterblocks (2) vorstehen, durch Schweißen an den Magnetkern des mittleren Differentialblocks angeschlossen sind, wobei eine Abdeckung (21') ohne Ausnehmung, die mit dem mittleren Differentialblock verknüpft ist, diese Verbindung abdeckt, wobei eine Abdeckung (25) mit Ausnehmung an dem mittleren Ausschalterblock befestigt ist und eine bimodulare (n = 2) Grundplatte (7) an dem Ganzen befestigt ist.

9. Anwendung des elektrischen Geräts (1) gemäß Anspruch 1 bis 5 auf einen Ausschalter mit n Phasen (n = 2 oder 3) und einem Nullleiter, **dadurch gekennzeichnet, dass** n mittlere Ausschalterblöcke (2) angefügt sind, wobei jeder jeweils mit einem Anschlussblock (5, 6, 9) zu seiner Versorgung und mit einem Anschlussblock (5, 6, 9), der sich auf der gegenüberliegenden Seite befindet, für die Ausgangsanschlüsse verknüpft ist, wobei eine n-modulare Grundplatte (7) an den Blöcken (2) befestigt ist.

10. Anwendung des elektrischen Geräts (1) gemäß dem vorhergehenden Anspruch auf einen Differentialblock mit drei Phasen und einem Nullleiter, **dadurch gekennzeichnet, dass** ein mittlerer Differentialblock (20') an drei mittlere Ausschalterblöcke (2) angefügt ist.
